# EUROPÄISCHE PATENTSCHRIFT

(11) **EP 0 754 100 B1**
(45) Veröffentlichungstag und Bekanntmachung des Hinweises auf die Patenterteilung: **23.12.1998**
(21) Anmeldenummer: 95919920.9
(22) Anmeldetag: 30.05.1995
(51) Int. Cl.: B22D 11/06

(54) **VORRICHTUNG ZUM STRANGGIESSEN VON BÄNDERN AUS NICHTEISENMETALL, INSBESONDERE AUS KUPFER ODER KUPFERLEGIERUNGEN**
DEVICE FOR CONTINUOUSLY CASTING STRIPS OF NON-FERROUS METAL, IN PARTICULAR COPPER OR COPPER ALLOY
DISPOSITIF DE COULEE CONTINUE DE FEUILLARDS EN METAL NON FERREUX, NOTAMMENT EN CUIVRE OU EN ALLIAGE DE CUIVRE

(30) Priorität: 31.05.1994 AT 1114/94
(43) Veröffentlichungstag der Anmeldung: 22.01.1997
(73) Patentinhaber: Wilhelm Steinhoff Nachf. GmbH, 47138 Duisburg (DE)
(72) Erfinder: LEDER, Roland, A-1180 Wien (AT)
(74) Vertreter: Hübscher, Heiner, Dipl.-Ing.
(86) Internationale Anmeldenummer: AT9500109
(87) Internationale Veröffentlichungsnummer: WO9532825

(56) Entgegenhaltungen:
- CH-A- 426 115
- DE-C- 3 336 692
- GB-A- 728 300
- GB-A- 736 401
- GB-A- 1 243 351
- GB-A- 1 265 299
- US-A- 1 600 668
- US-A- 4 274 471

## Beschreibung

Die Erfindung bezieht sich auf eine Vorrichtung zum Stranggießen von Bändern aus Nichteisenmetall, insbesondere aus Kupfer oder Kupferlegierungen, mit einem beheizbaren Metallaufnahmegefäß und mit einer an das Metallaufnahmegefäß über einen Speiser angeschlossenen Kokille, die aus einem Umfangsabschnitt des Mantels eines um eine horizontale Achse drehbaren Rades und aus einem mit dem Metallaufnahmegefäß verbundenen, gekühlten Kokillenteil besteht, der dicht an den eine Austragseinrichtung für das Band ergebenden Mantel des Rades anschließt und mit dem Radmantel einen in Austragsrichtung einen gleichbleibenden Querschnitt aufweisenden Form- und Austragspalt bildet

Beim Stranggießen von Bändern aus Kupfer oder Kupferlegierungen werden Grafitkokillen eingesetzt, um die Schmiereigenschaften des Grafitwerkstoffes für rißfreie Bandoberflächen ausnützen zu können, die bei anderen Kokillenwerkstoffen aufgrund der auftretenden Reibung zwischen den formgebenden Kokillenwänden und dem Band nicht erreicht werden können. Da die Wärmeleitfähigkeit des Grafitwerkstoffes vergleichsweise gering ist und mit zunehmender Temperatur abnimmt, muß beim Einsatz von Grafitkokillen wegen der für die Erstarrung des Bandes erforderlichen Wärmeabfuhr zwangsläufig eine Beschränkung der Gießleistung in Kauf genommen werden. Dazu kommt noch, daß trotz der Schmiereigenschaften des Grafitwerkstoffes mit einem erheblichen Verschleiß der Kokille gerechnet werden muß, und zwar aufgrund der bei den Gießtemperaturen unvermeidbaren Reaktion des Kokillenwerkstoffes mit dem im Gießwerkstoff gebundenen Sauerstoff. Außerdem wird das entstehende Band durch die beim üblichen Horizontalstranggießen notwendigen Abzieheinrichtungen einer nachteiligen Zugbeanspruchung ausgesetzt.

Um die Nachteile zu vermeiden, die beim kontinuierlichen Gießen zwischen einem Rad und einem Stahlband auftreten, das den Radmantel entlang eines Umfangsabschnittes umschließt und eine Umfangsnut im Radmantel zur Bildung eines Formspaltes abdeckt, wurde bereits vorgeschlagen (US 4 274 471 A), einen oberhalb einer horizontalen Durchmesserebene liegenden Umfangsabschnitt des Radmantels als Formwand einer an ein Metallaufnahmegefäß angeschlossenen Kokille einzusetzen, deren formgebender Austragspalt von einer an den Radmantel angestellten Austrittsrolle bestimmt wird, die einen gegenüber dem Austragspalt erweiterten Formspalt zwischen dem Radmantel und einem mit dem Metallaufnahmegefäß verbundenen, feststehenden Kokillenteil abschließt. Da der vorzugsweise aus Kupfer oder einer Kupferlegierung bestehende Radmantel gekühlt, der den Formspalt begrenzende, feststehende Kokillenteil jedoch vorzugsweise erwärmt wird, erstarrt die über einen engen Einlaufspalt dosiert aus dem Metallaufnahmegefäß in den Formspalt der Kokille strömende Metallschmelze während ihrer Förderung auf dem Radmantel ausgehend vom Radmantel fortschreitend radial nach außen, wobei im Bereich der Austrittswalze eine der Höhe des Austragspaltes entsprechende Erstarrung erreicht werden soll. Um dies sicherzustellen, wird die Austrittsrolle gekühlt. Abgesehen davon, daß aufgrund des gegenüber dem Formspalt kleineren Querschnittes des Autragspaltes Austragschwierigkeiten zu erwarten sind, ist diese bekannte Vorrichtung wegen der einseitigen Kühlung im Bereich des Formspaltes für das Stranggießen vergleichsweise dünner Metallbänder ungeeignet.

Schließlich ist es bekannt (GB 728 300 A), zum Stranggießen von Metallstreifen, Stangen oder Drähten beliebigen Querschnitts ein beheizbares Metallaufnahmegefäß mit einer über einen Speiser an dieses Metallaufnahmegefäß angeschlossenen Kokille vorzusehen, die aus einem Umfangsabschnitt des Mantels eines um eine horizontale Achse drehbaren Rades, aus einem in Umfangsrichtung des Rades verlängerten Abschnitt des Metallaufnahmegefäßes und aus einem anschließenden, mit dem Metellaufnahmegefäß verbundenen, gekühlten Kokillenabschnitt besteht, so daß sich zwischen dem verlängerten Abschnitt des Metallaufnahmegefäßes und dem anschließenden Kokillenteil einerseits sowie dem Radmantel anderseits ein Form- und Austragsspalt ergibt, der einen in Austragsrichtung des Gießstranges gleichbleibenden Querschnitt aufweist. Da sich der gekühlte Kokillenabschnitt ausschließlich unterhalb einer horizontalen Durchmesserebene des Rades befindet, muß das Gewicht des gegossenen Stranges unterhalb der Durchmesserebene vom feststehenden, gekühlten Kokillenabschnitt aufgenommen werden, was zu einem hohen Verschleiß und daher zu einer geringen Standzeit der Kokille führt. Außerdem kann das durch das Erstarrungsschrumpfen im Kühlbereich der Kokille entstehende Volumendefizit kaum durch den sich oberhalb einer horizontalen Durchmesserebene des Rades erstrecken-den, in seinem Querschnitt gleichbleibenden Formspalt zwischen dem Speiserhals und dem gekühlten Kokillenteil mit flüssigem Metall aufgefüllt werden, so daß eine solche Vorrichtung zum Stranggießen vergleicfhsweise dünner Bänder beispielsweise aus Kupfer oder Kupferlegierungen ungeeignet ist.

Der Erfindung liegt somit die Aufgabe zugrunde, eine Vorrichtung zum Stranggießen von Bändern aus Nichteisenmetall, insbesondere aus Kupfer oder Kupferlegierungen` so auszugestalten, daß die mit einer Grafitkokille verbundenen Nachteile hinsichtlich der Gießleistung weitgehend vermieden werden können, ohne auf eine gute Oberflächenqualität der gegossenen Bänder verzichten zu müssen.

Ausgehend von einer Vorrichtung der eingangs geschilderten Art löst die Erfindung die gestellte Aufgabe dadurch, daß der gekühlte Kokillenteil oberhalb einer horizontalen Durchmesserebene des Rades angeordnet ist und daß die mittlere Höhe des Metallaufnahmegefäßes zumindest der doppelten, vorzugsweise zumindest der 5fachen, in Umfangsrichtung des Rades gemessenen lichten Weite des Speiserhalses entspricht.

Zufolge dieser Maßnahmen wird das Gewicht der aus dem Metallaufnahmegefäß in die Kokille austretende Schmelze durch den Mantel des Rades aufgenommen, weil der die Kokillenwand bildende Umfangsabschnitt des Radmantels oberhalb einer horizontalen Durchmesserebene des Rades liegt. Dadurch wird der mit dem Metallaufnahmegefäß verbundene, gekühlte Kokillenteil wegen des in Austragsrichtung gleichbleibenden Querschnittes des Form- und Austragspaltes beim erstarrungsbedingten Schwinden des beidseitig gekühlten Bandes entlastet, so daß die Reibung zwischen dem Band und dem feststehenden Kokillenteil weitgehend herabgesetzt wird. Dieser Kokillenteil kann daher in herkömmlicher Weise aus Grafit bestehen. Der Speiser zwischen dem Metallaufnahmegefäß und dem Formspalt der Kokille gewährleistet dabei aufgrund seines gegenüber dem Formspalt erheblich größeren Querschnittes, daß das im Formspalt durch das Erstarrungsschrumpfen entstehende Volumendefizit durch ein Nachspeisen mit flüssigem Metall ausgeglichen werden kann, das zu diesem Zweck auf einer ausreichend hohen Temperatur im beheizten Metallaufnahmegefäß gehalten werden muß. Außerdem ist für einen ausreichend großen hydrostatischen Druck im Speiserbereich zu sorgen, was wiederum eine entsprechendem Höhe des flüssigen Metalls im Metallaufnahmegefäß und damit eine angepaßte Höhe des Metallaufnahmegefäßes bedingt. Beträgt die mittlere Höhe des Metallaufnahmegefäßes zumindest das Doppelte der lichten Weite des Speiserhalses, so können im allgemeinen günstige Gießbedingungen im Sinne eines Gleichgewichtszustandes - zumindest nach dem Angießen geschaffen werden, wobei im Formspaltbereich eine für das Austragen des unter Schwerkraft gegossenen Bandes ausreichende Erstarrung erfolgt, ohne das Nachfließen noch flüssigen Metalls in die Schwindungsbereiche zu gefährden. Für das Angießen empfiehlt sich allerdings eine mittlere Gefäßhöhe entsprechend dem Fünffachen der lichten Weite des Speiserhalses, um ein Rückkühlen in den Speiser- bzw. Gefäßbereich zu verhindern. Zur Beeinflussung des Nachfließverhaltens über den Speiser kann außerdem auf der radseitigen Zulaufseite des Speisers ein auf dem Radmantel verschiebbar geführter Schieber zur Steuerung des Einlaufquerschnittes des Speisers vorgesehen sein.

Da das Band mit dem es tragenden Mantel des Rades ohne Zugbelastung ausgetragen wird, bleibt die Reibung zwischen diesem mit dem Band mitbewegten Kokillenteil und dem Band gering, was den Einsatz anderer Kokillenwerkstoffe als Grafit erlaubt, zumal sich aufgrund der Umlaufbewegung des nur in einem Umfangsabschnitt die Kokillenwand bildenden Radmantels die Möglichkeit eröffnet, den Mantel vor dem Eintritt in die Kokille mit einem geeigneten Schmiermittel, beispielsweise einer grafithältigen Schlichte, zu versehen. Der Mantel des Rades kann daher aus Kupfer oder einer Kupferlegierung bestehen, um die im Vergleich zu Grafit hohe Wärmeleitfähigkeit dieser Werkstoffe für eine gute Wärmeabfuhr und damit eine hohe Gießleistung ausnützen zu können, ohne die sonst mit diesem Kokillenwerkstoff verbundenen Nachteile, insbesondere hinsichtlich der Oberflächenqualität des Bandes, befürchten zu müssen.

Ein Mantel aus Kupfer oder einer Kupferlegierung weist allerdings ein gegenüber dem üblicherweise stählernen Radkörper sehr unterschiedliches Wärmedehnungsverhalten auf. Da jedoch auf den Rundlauf des Radmantels wegen der notwendigen Dichtung zwischen den beiden Kokillenteilen großer Wert zu legen ist, müssen entsprechende Maßnahmen zum Ausgleich der unterschiedlichen Wärmedehmumgen getroffen werden. Besonders einfache Konstruktionsverhältnisse ergeben sich in diesem Zusammenhang, wenn der Mantel des Rades über radiale Federn an dem Radkörper abgestützt wird, die eine gleichmäßige radiale Aufnahme der vor allem in Umfangsrichtung wirksamen Längenänderungen ders Mantels sicherstellen.

Die Dicke des zu gießenden Bandes wird durch den gegenseitigen Abstand der beiden den Bandoberflächen zugeordneten Wände der Kokille bestimmt. Wegen der Teilung der Kokille zwischen diesen Wänden kann die Seitenbegrenzung für das Band durch einen der beiden Kokillenteile gebildet werden. Vorteilhaft übernimmt diese Aufgabe der Mantel des Rades, der zu diesem Zweck eine der Banddicke entsprechende Aufnahmeausnehmung für das Band aufweist, in die das Metall aus dem Metallaufnahmegefäß fließt. Der mit dem Metallaufnahmegefäß verbundene Kokillenteil schließt diese Aufnahmeausnehmung lediglich nach außen und entgegen der Austragsrichtung ab.

Um die beim Stranggießen übliche Schwingbewegung der Kokille in Stranglängsrichtung sicherszustellen, kann das Metallaufnahmegefäß mit dem zugehörigen Kokillenteil auf koaxial zum Rad angeordneten Schwenkarmen gelagert und in Umfangsrichtung an einer antreibbaren Nockenscheibe abgestützt werden, die für eine entsprechende Schwingbewegung der Schwenkarme um eine mittlere Drehstellung sorgt. Trotz dieser Schwingbewegung in Umfangsrichtung des Radmantels muß die Dichtheit zwischen den beiden Kokillenteilen gegenüber einem Austritt des flüssigen Metalls gewährleistet werden. Wird in diesem Zusammenhang das Metallaufnahmegefäß mit dem zugehörigen Kokillenteil auf den Schwenkarmen um eine zur Radachse parallele Achse schwenkbar gelagert, wobei die Schwenkarme radiale Anstellzylinder für das Metallaufnahmegefäß aufweisen, so kann eine weitgehende Entlastung der Dichtungen von Zwangskräften erreicht werden, weil sich der mit dem Metallaufnahmegefäß verbundene Kokillenteil aufgrund seiner Anlenkung an den Schwenkarmen selbständig gegenüber dem anderen durch den Radmantel gebildeten Kokillenteil zentriert, wenn der mit dem Metallgefäß verbundene Kokillenteil über die Anstellzylinder an den Radmantel angedrückt wird.

Eine andere Möglichkeit, eine Kokillenschwingung in Gießrichtung zu erhalten, besteht darin, der Raddrehung eine oszillierende Drehbewegung zu überlagern, was ebenfalls zu einer entsprechenden Wirkung auf den Gießstrang führt. Selbstverständlich können auch Schwingbewegungen beider Kokillenteile kombiniert werden.

Wie bereits ausgeführt wurde, kann durch das Vorsehen eines umlaufenden Radmantels, der in einem Umfangsabschnitt eine Kokillenwand bildet, eine Schmierung dieses Kokillenteiles vorgenommen werden. Zu diesem Zweck kann dem Mantel des Rades auf der Kokillenzulaufseite eine Reinigungseinrichtung und eine in Radumlaufrichtung nachgeordnete Einrichtung zum Auftragen eines Schmiermittels zugeordnet sein. Mit Hilfe der vorzugsweise eine Schleifeinrichtung umfassenden Reinigungsvorrichtung können die nach dem Abnehmen des Bandes vom Radmantel auf diesem verbliebenen Schmiermittelreste abgetragen werden um anschließend einen neuen Schmiermittelfilm auf den Mantel aufzutragen so daß sich eine stets gleichbleibende Schmiermittelschicht ergibt, die für ein reibungsarmes Austragen des Bandes sorgt.

Obwohl die Vorteile der erfindungsgemäßen Vorrichtung vor allem beim Stranggießen von Bändern aus Kupfer oder Kupferlegierungen hervorzuheben sind, weil solche Werkstoffe sonst nur mit Grafitkokillen im Strang gegossen werden, können Vorrichtungen nach der Erfindung auch mit Vorteil für das Herstellen von Bändern aus anderen Werkstoffen beispielsweise Aluminium und seine Legierungen, eingesetzt werden.

In der Zeichnung ist der Erfindungsgegenstand beispielsweise dargestellt. Es zeigen
- Fig. 1: eine erfindungsgemäße Vorrichtung zum Stranggießen von Bändern aus Kupfer oder Kupferlegierungen in einer vereinfachten Seitenansicht und
- Fig. 2: einen Längsschnitt durch das Metallaufnahmegefäß und die Kokille in einem größeren Maßstab.

Die dargestellte Vorrichtung zum Stranggießen von Bändern aus Kupfer oder Kupferlegierungen besteht im wesentlichen aus einem Gehäuse 1 für ein Metallaufnahmegefäß 2, an das eine Kokille 3 anschließt, die zweigeteilt ist und sich aus einem mit dem Metallaufnahmegefäß 2 vorzugsweise einstückig verbundenen Kokillenteil 4 und einem Kokillenteil 5 zusammensetzt, der durch einen Umfangsabschnitt des Mantels 6 eines Rades 7 gebildet wird, das um eine horizontale Achse 8 drehbar gelagert ist. Das Metallaufnahmegefäß 2, das zur Warmhaltung der über ein Gießrohr 9 eingefüllten Metallschmelze mit einer Induktionsheizung 10 versehen ist, wird mit dem Kokillenteil 4 dichtend an den Mantel 6 des Rades 7 angedrückt. Zu diesem Zweck ist das Gehäuse 1 für das Metallaufnahmegefäß 2 auf Schwenkarmen 11 gelagert, die frei drehbar auf der Achse 8 des Rades 7 sitzen und eine zur Radachse 8 parallele Anlenkachse 12 für das Gehäuse 1 tragen. Da die Schwenkarme 11 als Anstellzylinder 13 ausgebildet sind oder solche Anstellzylinder zur radialen Verlagerung der Anlenkachse 12 aufweisen, stellt sich für den an den Mantel 6 des Rades 7 über die Anstellzylinder 13 angedrückten Kokillenteil 4 eine selbständige Zentrierung zufolge der Verschwenkbarkeit um die Anlenkachse 12 ein, so daß die zwischen den beiden Kokillenteilen 4 und 5 vorgesehenen, dem mit dem Metallaufnahmegefäß verbundenen Kokillenteil 4 zugeordneten Dichtungen 14 keinen durch Zentrierungsfehler hervorgerufenen Zwangskräften ausgesetzt werden. Die Abstützung des Gehäuses 1 mit dem Metallaufnahmegefäß 2 erfolgt in Umfangsrichtung des Rades 7 über eine antreibbare Nockenscheibe 15, vorzugsweise eine Exzenterscheibe, die eine oszillierende Drehbewegung des Kokillenteiles 4 um die Radachse 8 erlaubt.

Der den Kokillenteil 5 bildende Umfangsabschnitt des Radmantels 6 liegt oberhalb einer horizontalen Durchmesserebene durch das Rad 7. Dies hat zur Folge, daß das flüssige Metall aus dem Metallaufnahmegefäß 2 in die Aufnahmeausnehmung 16 für das Band 17 fließt, deren Tiefe der Dicke des zu gießenden Bandes 17 entspricht, so daß der Kokillenteil 5 nicht nur die der einen Oberfläche zugeordnete Wand, sondern auch die Seitenwände der Kokille 3 bildet, deren andere Wand aus dem die Aufnahmeausnehmung 16 nach außen und entgegen der Umlaufrichtung des Rades 7 abschließenden Kokillenteil 4 besteht. Das Band 17 wird mit dem Mantel 6 des drehenden Rades 7 ausgetragen, was einerseits Zugbelastungen des entstehenden Bandes vermeidet und anderseits Gleitreibungen zwischen dem durch den Mantel 6 gebildeten Kokillenteil 5 und dem Band 17 weitgehend ausschließt. Es muß allerdings dafür gesorgt werden, daß das Band 17 unterhalb einer horizontalen Durchmesser-ebene durch das Rad 7 nicht vom Mantel 6 abfällt. Zu diesem Zweck sind in diesem Umfangsbereich des Mantels 6 Führungsrollen 18 vorgesehen, die das Band 17 in der Aufnahmeausnehmung 16 des Mantels 6 halten. Diese Führungsrollen 18 werden von radialen Stellzylindern 19 gehalten, die auf Trägersegmenten 20 zu beiden Seiten des Rades 7 angeordnet sind. Die drehfeste Abstützung dieser auf der Radachse 8 gelagerten Trägersegmente 20 erfolgt über Riegel 21 an einem Gestellteil 22. Im unteren Scheitelbereich des Rades 7 wird das Band 17 vom Radmantel 6 abgenommen und über einen Rollgang 23 in herkömmlicher Weise der weiteren Bearbeitung zugeführt. DieAbstützung der Führungsrollen 18 braucht selbstverständlich nicht über ein auf der Radachse 8 gelagertes Trägersegment 20 zu erfolgen, sondern könnte auch z. B. radial außerhalb des Rades 7 vorgesehen sein, um den Radausbau zu vereinfachen.

Der Mantel 6 des Rades 7 besteht vorzugsweise aus Kupfer oder einer Kupferlegierung, um die guten Wärmeleiteigenschaften diese Werkstoffes für die Kokille 3 ausnützen zu können. Das unterschiedliche Wärmedehnungsverhalten dieses Kupferwerkstoffes gegenüber dem Eisenwerkstoff des Radkörpers 24 macht einen Wärmedehnungsausgleich erforderlich, der durch radiale Federn 25 erreicht wird, über die sich der Kupfermantel 6 am Radkorper 24 abstützt.

Damit der Kupferwerkstoff des Mantels 6 trotz der durch das Mitbewegen des Mantels 6 mit dem Band 17 im Bereich der Kokille 3 minimierten Reibung nicht Anlaß für eine verminderte Oberflächenqualität des Bandes 17 geben kann, kann die Aufnahmeausnehmung 16 für das Band vor dem Eintritt in die Kokille 3 mit einem Schmiermittelfilm versehen werden. Zu diesem Zweck ist eine Einrichtung 26 für den Schmiermittelauftrag vorgesehen, die einer Reinigungseinrichtung 27 nachgeschaltet ist, um einen stets gleichmäßigen Schmiermittelfilm zu erhalten. Die Reinigungseinrichtung 27, die für eine Entfernung der Schmierfilmreste sorgt, besteht dabei vorteilhaft aus einer Schleifeinrichtung.

Für den Betrieb der Vorrichtung ist darauf zu achten, daß die Temperaturverhältnisse und die Gießgeschwindigkeit entsprechend aufeinander abgestellt werden, so daß sich in einem Gleichgewichtszustand innerhalb der Kokille ein bestimmter Erstarrungsbereich für das Band einstellt. Die Kühlung des dem Metallaufnahmegefäß 2 zugeordneten Kokillenteiles 4 kann dabei in üblicher Weise über Kühlkörper 28 aus Kupfer oder Kühlleitungen erfolgen, die den Kokillenteil 4 durchsetzen. Damit das Erstarrungsschrumpfen in dem sich zwischen dem Radmantel 6 und dem Kokillenteil 4 ergebenden Form- und Austragspalt 29 zu keiner Lunkerbildung führt, muß für eine gute Nachspeisung mit noch flüssigem Metall gesorgt werden. Zu diesem Zweck ist das Metallaufnahmegefäß 2 mit dem Form- und Austragspalt 29 über einen Einlaufkanal in Form eines Speisers 30 verbunden, so daß aufgrund der Querschnittsverhältnisse zwischen Speiser 30 und Form- und Austragspalt 29 ein sicheres Nachströmen flüssigen Metalls in die Schwindungsbereiche des beidseitig gekühlten Bandes ermöglicht wird, wenn ein entsprechender hydrostatischer Druck im Bereich des Speisers 30 gegeben ist. Dieser hydrostatische Druck wird durch die Füllhöhe des Metallaufnahmegefäßes 2 erzielt. Bei einer Füllhöhe, die wenigstens dem Doppelten, vorzugsweise wenigstens dem Dreifachen, der lichten Weite des Speiserhalses in Umfangsrichtung des Rades 7 entspricht, können diese Bedingungen ohne weiteres eingehalten werden. Zur Steuerung der Nachspeisebedingungen kann die Dichtung 14 auf der radseitigen Zulaufseite des Speisers 30 durch einen Schieber 31 ersetzt werden, der in der Fig. 2 strichpunktiert angedeutet ist. Dieser Schieber 31 ist vorzugsweise auf dem Radmantel 6 verschiebbar geführt und weist eine mit kammartig vorspringenden Zähnen besetzte Randleiste auf, um einen vorteilhaften Zustrom des flüssigen Metalls vom Speiser 30 zum Form- und Austragspalt 29 zu erzielen.

Zum Angießen des Stranges muß die Kokille entsprechend erwärmt werden, was eine Aufwärmung des Radmantels 6 bedingt. Hiefür kann eine Heizeinrichtung 32, beispielsweise ein Gasbrenner vorgesehen werden.

## Patentansprüche

1. Vorrichtung zum Stranggießen von Bändern aus Nichteisenmetall, insbesondere aus Kupfer oder Kupferlegierungen, mit einem beheizbaren Metallaufnahmegefäß (2) und mit einer an das Metallaufnahmegefäß (2) über einen Speiser (30) angeschlossenen Kokille (3), die aus einem Umfangsabschnitt (5) des Mantels (6) eines um eine horizontale Achse (8) drehbaren Rades (7) und aus einem mit dem Metallaufnahmegefäß (2) verbundenen, gekühlten Kokillenteil (4) besteht, der dicht an den eine Austragseinrichtung für das Band (17) ergebenden Mantel (6) des Rades (7) anschließt und mit dem Radmantel (6) einen in Austragsrichtung einen gleichbleibenden Querschnitt aufweisenden Form- und Austragspalt (29) bildet, dadurch gekennzeichnet, daß der gekühlte Kokillenteil (4) oberhalb einer horizontalen Durchmesserebene des Rades (7) angeordnet ist und daß die mittlere Höhe des Metallaufnahmegefäßes (2) zumindest der doppelten, vorzugsweise zumindest der 5fachen, in Umfangsrichtung des Rades (7) gemessenen lichten Weite des Speiserhalses entspricht.

2. Vorrichtung nach Anspruch 1, dadurch gekennzeichnet, daß auf der radseitigen Zulaufseite des Speisers (30) ein auf dem Radmantel (6) verschiebbar geführter Schieber (31) zur Steuerung des Einlaufquerschnittes des Speisers (30) vorgesehen ist.

3. Vorrichtung nach Anspruch 1 oder 2, dadurch gekennzeichnet, daß der Mantel (6) des Rades (7) aus Kupfer oder einer Kupferlegierung besteht.

4. Vorrichtung nach einem der Ansprüche 1 bis 3, dadurch gekennzeichnet, daß der Mantel (6) des Rades (7) über radiale Federn (25) an dem Radkörper (24) abgestützt ist.

5. Vorrichtung nach einem der Anspruche 1 bis 4, dadurch gekennzeichnet, daß der Mantel (6) des Rades (7) eine der Banddicke entsprechende Aufnahmeausnehmung (16) für das Band (17) aufweist.

6. Vorrichtung nach einem der Ansprüche 1 bis 5, dadurch gekennzeichnet, daß das Metallaufnahmegefäß (2) mit dem zugehorigen Kokillenteil (4) auf koaxial zum Rad (7) angeordneten Schwenkarmen (11) gelagert und in Umfangsrichtung an einer antreibbaren Nockenscheibe (15) abgestützt ist.

7. Vorrichtung nach Anspruch 6, dadurch gekennzeichnet, daß das Metallaufnahmegefäß (2) mit dem zugehörigen Kokillenteil (4) auf den Schwenkarmen (11) um eine zur Radachse (8) parallele Achse (12) schwenkbar gelagert ist und daß die Schwenkarme (11) radiale Anstellzylinder (13) für das Metallaufnahmegefäß (2) aufweisen.

8. Vorrichtung nach einem der Ansprüche 1 bis 7, dadurch gekennzeichnet, daß der Raddrehung eine oszillierende Drehbewegung überlagerbar ist.

9. Vorrichtung nach einem der Ansprüche 1 bis 8, dadurch gekennzeichnet, daß dem Mantel (6) des Rades (7) auf der Kokillenzulaufseite eine Reinigungseinrichtung (27) und eine in Radumlaufrichtung nachgeordnete Einrichtung (26) zum Auftragen eines Schmiermittels zugeordnet ist.

## Claims

1. Apparatus for the continuous casting of strips of non-ferrous metal, more particularly of copper or copper alloys, with a heatable metal receiving vessel (2) and with a mould (3) connected to said vessel (2) via a feeder (30), the said mould consisting of a peripheral portion (5) of the casing (6) of a wheel (7) rotatable about a horizontal axis (8) and of a cooled mould part (4) which is connected to the metal receiving vessel (2) and which closely adjoins the casing (6) of the wheel (7), which casing forms a discharge means for the strip (17), the said mould part (4) co-operating with the wheel casing (6) to form a mould and discharge gap (29) which has a constant cross-section in the discharge direction, characterised in that the cooled mould part (4) is disposed above a horizontal diametric plane of the wheel (7) and in that the middle height of the metal receiving vessel (2) is equal to at least twice, preferably at least five times, the inside width of the feeder neck as measured in the peripheral direction of the wheel (7).

2. Apparatus according to Claim 1, characterised in that a slide (31) for controlling the intake cross-section of the feeder (30) is provided on the inlet side of the feeder (30) adjacent the wheel, the said slide (31) being slidably guided on the wheel casing (6).

3. Apparatus according to Claim 1 or 2, characterised in that the casing (6) of the wheel (7) consists of copper or a copper alloy.

4. Apparatus according to any one of Claims 1 to 3, characterised in that the casing (6) of the wheel (7) is supported on the wheel body (24) by way of radial springs (25).

5. Apparatus according to any one of Claims 1 to 4, characterised in that the casing (6) of the wheel (7) has a receiving recess (16) for the strip (17), said recess corresponding to the strip thickness.

6. Apparatus according to any one of Claims 1 to 5, characterised in that the metal receiving vessel (2) is mounted with the associated mould part (4) on pivoting arms (11) disposed coaxially with respect to the wheel (7) and is supported in the peripheral direction on a drivable cam disc (15).

7. Apparatus according to Claim 6, characterised in that the metal receiving vessel (2) is mounted with the associated mould part (4) on the pivoting arms (11) so as to be pivotable about an axis (12) parallel to the wheel axis (8) and in that the pivoting arms (11) have radial adjusting cylinders (13) for the metal receiving vessel (2).

8. Apparatus according to any one of Claims 1 to 7, characterised in that an oscillating rotary movement can be superimposed on the wheel rotation.

9. Apparatus according to any one of Claims 1 to 8, characterised in that the casing (6) of the wheel (7) on the mould intake side is associated with a cleaning device (27) and a device (26) which is disposed downstream in the direction of rotation of the wheel for applying a lubricant.

## Revendications

1. Dispositif de coulée continue de feuillards en métal non ferreux, en particulier en cuivre ou en alliages de cuivre, avec un récipient de réception de métal (2) susceptible d'être chauffé et avec une lingotière (3) raccordée au récipient de réception de métal (2) par l'intermédiaire d'un distributeur (30), lingotière constituée d'un tronçon périphérique (5) de l'enveloppe (6) d'une roue (7) susceptible de tourner autour d'un axe horizontal (8) et d'une partie de lingotière (4) refroidie reliée au récipient de réception de métal (2), partie de lingotière (4) qui se raccorde de façon étanche à l'enveloppe (6), constituant un dispositif d'évacuation pour le feuillard (17), de la roue (7) et constitue avec l'enveloppe de roue (6) un interstice de formage et d'évacuation (29) présentant une section transversale constante dans la direction d'évacuation, caractérisé en ce que la partie de lingotière (4) refroidie est disposée au-dessus d'un plan diamétral horizontal de la roue (7), et en ce que la hauteur moyenne du récipient de réception de métal (2) correspond au moins au double, de préférence au moins au quintuple, de la distance libre, mesurée en direction périphérique de la roue (7), du goulot de distributeur.

2. Dispositif selon la revendication 1, caractérisé en ce que du côté amené, côté roue, du distributeur (30) est prévu un registre (31) guidé de façon à être déplaçable sur l'enveloppe de roue (6), pour assurer la commande de la section transversale d'entrée du distributeur (30).

3. Dispositif selon la revendication 1 ou 2, caractérisé en ce que l'enveloppe (6) de la roue (7) est réalisée en cuivre ou en un alliage de cuivre.

4. Dispositif selon l'une des revendications 1 à 3, caractérisé en ce que l'enveloppe (6) de la roue (7) est soutenue sur le corps de roue (24) par l'intermédiaire de ressorts radiaux (25).

5. Dispositif selon l'une des revendications 1 à 4, caractérisé en ce que l'enveloppe (6) de la roue (7) présente un évidement de réception (16), correspondant à l'épaisseur de feuillard, pour le feuillard (17).

6. Dispositif selon l'une des revendications 1 à 5, caractérisé en ce que le récipient de réception de métal (2) est monté, avec la partie de lingotière (4) afférente, sur des bras pivotants (11) disposés coaxialement par rapport à la roue (7) et est soutenu en direction périphérique sur un disque à cames (15) susceptible d'être entraîné.

7. Dispositif selon la revendication 6, caractérisé en ce que récipient de réception de métal (2) est monté de façon à pouvoir pivoter, avec la partie de lingotière (4) afférente, sur les bras pivotants (11) autour d'un axe (12) parallèle à l'axe de roue (8), et en ce que les bras pivotant (11) présentent des vérins de calage (13) radiaux destinés au récipient de réception de métal (2).

8. Dispositif selon l'une des revendications 1 à 7, caractérisé en ce qu'à rotation de la roue peut être superposé un mouvement de rotation de nature oscillante.

9. Dispositif selon l'une des revendications 1 à 8, caractérisé en ce qu'à l'enveloppe (6) de la roue (7), du côté amenée à la lingotière, est associé un dispositif de nettoyage (27) et un dispositif (26) monté en aval dans la direction de mouvement de la roue, pour évacuer un lubrifiant.
